# FASCICULE DE BREVET EUROPEEN

(11) **EP 0 497 868 B1**
(45) Date de publication et mention de la délivrance du brevet: **20.10.1993**
(21) Numéro de dépôt: 90916491.5
(22) Date de dépôt: 26.10.1990
(51) Int. Cl.: B65D 71/70

(54) **PLATEAU INTERCALAIRE POUR LE CONDITIONNEMENT DE BOUTEILLES**
ZWISCHENWAND ZUM VERPACKEN VON FLASCHEN
SEPARATOR FOR BOTTLE PACKAGING

(30) Priorité: 26.10.1989 FR 8914336
(43) Date de publication de la demande: 12.08.1992
(73) Titulaire: PLV CONCEPTS, 26000 Valence (FR)
(72) Inventeur: Caton, André, F-26270 Loriol (FR)
(74) Mandataire: Thibault, Jean-Marc
(86) Numéro de dépôt international: FR9000773
(87) Numéro de publication internationale: WO9106487

(56) Documents cités:
- EP-A- 162 162
- EP-A- 227 559
- EP-A- 324 699

## Description

### DOMAINE TECHNIQUE :

La présente invention concerne le conditionnement de bouteilles vides ou pleines en lits superposés et elle vise, plus particulièrement, le conditionnement de bouteilles devant être stockées, transportées ou présentées sur des Lieux de vente sous la forme de charges palettisées depuis le lieu de fabrication jusqu'à un lieu de commercialisation, en passant par un lieu d'embouteillage et/ou un lieu de traitement de surface.

La méthode de stockage et de conditionnement de bouteilles, sous forme de charges palettisables, consiste à placer sur une palette un premier plateau sur lequel sont posées des bouteilles formant un lit stable recouvert par un plateau intercalaire, apte à permettre la constitution d'un lit superposé et ainsi de suite.

Les problèmes à résoudre pour la constitution d'une charge palettisable donnant toute satisfaction sont de plusieurs ordres.

Tout d'abord, il importe de pouvoir constituer chaque lit de bouteilles de façon à former une assise stable, apte à supporter le lit superposé. Chaque plateau intercalaire intéressé doit donc pouvoir assumer une première fonction de centrage des goulots du lit inférieur de bouteilles et une fonction de centrage des culots des bouteilles du lit superposé.

Une autre fonction de chaque plateau intercalaire est de maintenir les bouteilles de telle sorte qu'elles subissent peu ou pas de frottement les unes contre les autres, afin de supprimer les risques de rayures, de cassures ou de bris Lors des transports ou des manipulations.

Une autre fonction des plateaux intercalaires est de pouvoir remplir les deux fonctions ci-dessus, malgré les aléas de conformation des bouteilles qui présentent, en raison même de leur matière et de leur procédé de fabrication, des déformations admissibles ou tolérables.

### TECHNIQUE ANTERIEURE :

Pour tenter de résoudre le problème global ci-dessus, l'art antérieur a proposé un premier type de plateaux intercalaires consistant à faire supporter, par les bagues des goulots de la rangée de bouteilles, le culot des bouteilles de la rangée superposée. Ce premier type de plateau intercalaire est très fréquem- ment utilisé pour la livraison de verreries vides.

Un tel plateau intercalaire est réalisé par une feuille de carton associée, éventuellement, à un revêtement plastique. De tels plateaux présentent l'inconvénient d'être sensibles à l'humidité, ce qui les rend déchirables à court ou moyen terme.

L'état de la technique a proposé, également, se-Ion les brevets FR 2 450 453 et FR 2 530 226, des plateaux réalisés en matière plastique thermoformée. En pratique, il apparaît que ces plateaux présentent l'inconvénient de retenir l'eau de condensation formée le long de la housse thermo-rétractable qui enveloppe la palette. Il s'ensuit une souillure des bouteilles propres.

Dans le même sens, il doit être constaté que, pour les différents types de plateaux intercalaires décrits ci-dessus, il apparaît une usure du plateau au niveau des points de friction entre la partie supérieure du goulot d'une bouteille et le culot de la bouteille superposée, de sorte que des particules se détachent du plateau et viennent souiller les bouteilles propres. De plus, le nombre de couches de bouteilles palettisables sur une même palette est limité à environ 2 mètres de haut. Le gerbage reste, également, limité à trois palettes superposées.

Par ailleurs, de tels plateaux sont difficilement réutilisables pour le stockage des produits finis, ainsi que pour la réalisation de supports à la vente, à cause des déformations qu'ils ont subi lors des différentes manutentions.

L'état de la technique connaît un second type de plateau intercalaire utilisé, généralement, pour le transport et le stockage de la verrerie pleine. Ce second type de plateau comporte un lit superposé de bouteilles, placées chacune en quinconce par rapport au lit de bouteilles inférieur, de sorte que les cols d'un lit de bouteilles s'établissent entre les culots du lit superposé de bouteilles.

Pour réaliser un tel type de plateaux, l'art antérieur a proposé d'utiliser une feuille de carton munie d'orifices de réception des cols des bouteilles. Un tel plateau présente l'inconvénient de manquer de rigidité, de conserver les déformations subies lors du transport et d'être sensible à l'humidité. Il en résulte une détérioration de l'habillage et de la bouteille.

L'état de la technique a également proposé, par les publications FR 1 347 005, FR 1 443 932 et FR 2 625 475, des plateaux réalisés en matière plastique qui présentent un bon support de stockage des bouteilles. Toutefois, il apparaît nécessaire de disposer d'une gamme de plateaux adaptée en fonction de chaque bouteille, ce qui impose de mettre en oeuvre un stock élevé et coûteux. De plus, les bouteilles subissent des frottements les unes contre les autres, susceptibles d'entraîner des détériorations de l'habillage des bouteilles, voire une cassure de celles-ci. Par ailleurs, de tels plateaux, ne se trouvent nullement adaptés pour tenir compte des tolérances de fabrication des bouteilles.

### EXPOSE DE L'INVENTION :

La présente invention vise à remédier aux divers inconvénients énoncés ci-dessus, en proposant un plateau intercalaire conçu pour être utilisé pour le stockage et le transport des bouteilles vides ou pleines, ainsi que pour la présentation des bouteilles pleines sur les points de commercialisation.

L'objet de l'invention vise, également, à proposer un plateau intercalaire adapté pour éliminer le frottement des bouteilles entre elles et pour établir une pseudo-étanchéité des goulots ouverts, afin d'éviter leur pollution.

L'objet de l'invention vise aussi à offrir un plateau intercalaire adapté pour assurer une fonction de centrage des goulots du lit inférieur de bouteilles et une fonction de centrage des culots des bouteilles du lit superposé, malgré les tolérances de fabrication des bouteilles.

L'objet de l'invention vise aussi à proposer un plateau intercalaire adapté pour constituer des palettes de hauteur supérieure à celles de l'art antérieur, sans nécessiter un enveloppement par une housse ther- morétractable.

L'objet de l'invention vise, encore, à offrir un plateau intercalaire adapté pour des bouteilles à cols longs ou courts.

Pour atteindre les différents objectifs ci-dessus, le plateau intercalaire, pour le conditionnement de bouteilles superposées, est du type comprenant une feuille munie d'orifices destinés au centrage des cols d'un lit inférieur de bouteilles et de bossages aptes à coopérer avec les culots d'un lit superposé de bouteilles.

Selon l'invention, le plateau intercalaire est caractérisé en ce que chaque orifice de centrage est délimité, d'une part, par au moins deux saillies présentées par la plaque pour venir en appui sur l'épaulement de la bouteille et, d'autre part, par une coiffe d'une hauteur adaptée pour envelopper le col de la bouteille, lorsque les saillies se trouvent en appui sur l'épaulement de la bouteille.

Diverses autres caractéristiques ressortent de la description faite ci-dessous en référence aux dessins annexés qui montrent, à titre d'exemples non limitatifs, des formes de réalisation de l'objet de l'invention.

### BREVE DESCRIPTION DES DESSINS :

La fig. 1 est une vue de dessus en plan d'une variante de réalisation d'un plateau intercalaire selon l'invention, adapté pour des bouteilles à col long.
La fig. 2 est une vue en élevation prise sensiblement selon les Lignes II-II de la fig. 1.
La fig. 3 est une vue, analogue à la fig. 2, montrant, à plus grande échelle, le plateau selon l'invention.
La fig. 4 est une vue en coupe prise, sensiblement, selon les lignes IV-IV de la fig. 1, pour montrer un détail caractéristique de l'invention.
La fig. 5 est une vue, analogue à la fig. 3, montrant un détail caractéristique de l'invention.
Les fig. 6 et 7 sont des vues, analogues à la fig. 3, montrant une autre variante de réalisation de l'invention.
La fig. 8 est une vue en plan de dessus montrant une autre variante de réalisation d'un plateau intercalaire selon l'invention adapté pour des bouteilles à col court.
La fig. 9 est une vue en coupe prise, sensiblement, selon les lignes IX-IX de la fig. 8.

### MEILLEURE MANIERE DE REALISER L'INVENTION :

Les fig. 1 à 3 illustrent un plateau intercalaire 1 conforme à l'invention, constitué par une plaque présentant une face supérieure 1₁ et une face inférieure 1₂. La plaque est constituée à partir d'un matériau de tout type connu en soi, tel que du polystyrène, du po- lyétylène, de l'ABS, du polycarbonate, pris individuellement ou mélangés. De façon connue, la plaque 1 est pourvue d'une série d'orifices 30 adaptés chacun pour assurer le centrage des cols 3 d'un lit de bouteilles 8. La plaque est pourvue, également, de bossages 5 s'étendant à partir de la face supérieure 1₁ de la plaque pour assurer le centrage des culots 4 de bouteilles 8 d'un lit 1₁ superposé.

Dans l'exemple de réalisation illustré aux fig. 1 et 2, les orifices se trouvent disposés selon un quadrillage régulier, de manière à définir, quatre à quatre, un carré dont le centre est commun avec l'axe de symétrie de la bouteille du lit superposé. Un tel arrangement permet donc d'obtenir une disposition en quinconce des bouteilles.

Selon l'invention, chaque orifice de la plaque est délimité par au moins deux, et dans l'exemple illustré, par quatre supports, bossages, portées ou saillies 12, adaptées ou présentées par la plaque pour venir en appui sur l'épaulement 23 de la bouteille, défini entre le col 3 et le ventre 3₁ de la bouteille. Dans l'exemple illustré, les saillies 12 s'étendent à partir de la face inférieure 1₂ de la plaque. Chaque orifice est pourvu, également, selon l'invention, d'une coiffe 11 présentant des dimensions adaptées pour envelopper le col 3 de la bouteille lorsque les saillies 12 se trouvent en appui sur l'épaulement de la bouteille. La hauteur de la coiffe 11 est donc adaptée pour envelopper le col de la bouteille, tout en permettant aux saillies 12 de venir en appui sur l'épaulement, tel que cela apparaît plus précisément à la fig. 3. De préférence mais non exclusivement, les coiffes 11 et les saillies 12 sont réalisées par thermoformage.

Dans l'exemple de réalisation illustré aux fig. 1 à 3, chaque coiffe 11 s'étend en saillie par rapport à la face supérieure 1₁ de la plaque. Chaque coiffe est constituée par un cône fermé 15 prolongé par un manchon de guidage 14 qui se trouve raccordé à un engagement conique 13 délimitant l'orifice 30 et facilitant l'introduction du col de la bouteille à l'intérieur de la coiffe. Chaque engagement conique 13 est prolongé par une saillie 12 présentant des parois rigides. A cet effet, selon une forme préférée de réalisation, chaque saillie 12 est réalisée par une conformation ou une empreinte en creux présentant une forme générale prismatique dont les angles sont arrondis. Chaque saillie 12 présente une paroi de contact 12, dont le profil général est sensiblement complémentaire avec celui présenté par l'épaulement 23 de la bouteille, de manière à épouser au mieux la forme de celle-ci. Chaque paroi 12, qui se trouve prolongée par un engagement conique 13 est reliée à la plaque par une nervure rigide 16 de forme incurvée à rayon de raccordement 24 arrondi, afin de rigidifier la saillie.

Tel que cela apparaît plus précisément à la fig. 3, chaque saillie 12 comporte un trou de ventilation 9 assurant un passage d'un fluide entre les deux faces de la plaque. Les trous 9 sont ménagés à la partie basse des saillies 12, de manière à éviter la stagnation de la condensation.

Tel que cela apparaît plus précisément aux fig. 1 et 4, la plaque est pourvue de bossages 5 s'étendant extérieurement, à partir de chaque manchon 14, en nombre égal à quatre par exemple, en étant chacun placé entre deux saillies consécutives 12. Selon l'invention, les bossages 5 présentent des parois verticales souples 5₁ ou déformables en écrasement et situées à la verticale des points de tangence du culot 4 d'une bouteille. Tel que cela apparaît plus précisément à la fig. 1, le culot 4 d'une bouteille est donc amené à venir en contact ou en appui sur une génératrice G de cette paroi déformable en écrasement, de manière à compenser les écarts de tolérance de fabrication de la bouteille. Ces bossages 5 présentent des formes incurvées, à rayon de raccordement arrondi et se trouvent raccordés à la plaque par des nervures rigides 22. Bien entendu, cette nervure rigide 22 peut s'étendre pour relier ou non deux bossages 5 disposés en vis-à-vis, de manière à assurer un écartement déterminé entre deux bouteilles adjacentes.

De préférence, le manchon 14 présente aussi des parois souples ou déformables en écrasement, sur lesquelles la bouteille est susceptible de venir en appui, de sorte que les manchons contribuent, également, à la reprise des écarts de tolérance de fabrication. Dans l'exemple illustré, le culot 4 de la bouteille, représenté en trait mixte sur la fig. 1, se trouve donc centré par l'intermédiaire de quatre manchons 14 et de huit bossages 5 pouvant être considérés comme étant situés à la verticale des points de tangence du culot d'une bouteille et définissant ainsi une empreinte 2 de réception du culot d'une bouteille. La bouteille 8 est susceptible d'être en contact avec ces différents points lui conférant une grande stabilité.

Pour réaliser une charge palettisée, par exemple de bouteilles vides, il convient d'introduire celles-ci dans les empreintes de fond 2 d'une plaque de base 1 a et de constituer ainsi un premier lit Un plateau intercalaire lb est ensuite mis en place en introduisant les différents cols 3 des bouteilles du lit 1 à l'intérieur des coiffes 11 de ce plateau. Les bouteilles du lit supérieur 1₁ sont ensuite positionnées dans les empreintes complémentaires, de sorte que le poids d'un tel lit superposé de bouteilles entraîne la mise en appui ou en butée des saillies sur les épaulements des bouteilles du lit inférieur.

Selon une forme avantageuse de réalisation illustrée à la fig. 3, il peut être prévu que chaque coiffe 11 présente une hauteur sensiblement égale à celle du col 3 de la bouteille, de sorte que la coiffe, qui possède une élasticité longitudinale, subisse une déformation élastique longitudinale pour assurer, à la fois, un contact de la coiffe 11 avec le rebord externe du buvant 19 et un appui des saillies 12 sur l'épaulement 23 de la bouteille. L'ensemble de la pression est limité par les saillies à parois rigides qui viennent prendre appui sur l'épaulement de la bouteille, immobilisant ainsi le plateau sur le lit de bouteilles inférieur.

Selon cette variante, la coiffe 11 prend appui, également, sur la bague 20 présentée par la bouteille. De cette façon, la coiffe vient obturer, de manière étanche, l'embouchure 18 du col, interdisant toute souillure du volume interne de la bouteille. De plus, le col 3 de la bouteille est protégé entièrement par la coiffe 12, évitant le frottement des bouteilles entre elles et permettant de supprimer les risques de rayures, de cassures ou de bris lors des transports ou des manipulations. Une telle palette ainsi réalisée offre une grande stabilité de par la présence des saillies 12 assurant un maintien fixe des bouteilles. De plus, les bossages 5, par leur position et leur réalisation, assurent le maintien individuel des culots 4 des bouteilles.

Le plateau intercalaire selon l'invention permet donc le conditionnement de bouteilles, vides ou pleines, devant être stockées, transportées ou présentées sur un lieu de vente. Pour cette dernière utilisation, il peut être prévu de réaliser, par exemple au niveau du manchon de guidage entre ce dernier et le cône 15, un décrochement 6 dans lequel des amorces de rupture sont ménagées pour faciliter le détachement de la coiffe 11 du plateau, de manière à permettre une visualisation des cols des bouteilles du lit inférieur, lorsque le plateau est encore en place.

Bien entendu, il peut être prévu que la coiffe 11 et/ou les saillies 12 se trouvent rapportées, de manière isolée ou en une pièce unique, sur une plaque 1 par l'intermédiaire de tout moyen convenable, tel que par soudage, collage, encliquetage, etc.

Il doit être considéré, également, que les parois 121. des saillies, en contact avec la bouteille, peuvent être revêtues d'un revêtement à caractère souple ou non agressif pour le verre ou l'habillage de la bouteille, de manière à laisser intact cet habillage et/ou le verre.

Avantageusement, pour éviter un coincement mécanique entre les saillies et les bouteilles, chaque saillie 12 est prolongée, comme illustré par la fig. 5, par une partie d'anticoincement 31, déformable radialement selon les flèches f₁ et présentant, à l'état de repos, un angle de dépouille a inférieur à l'angle _{U1} présenté parl'épaulement23 de la bouteille représenté en trait interrompu. Tel que cela apparaît plus précisément en comparaison des fig. 3 et 5, cette partie d'anticoincement 31 se trouve donc déformée radialement vers l'extérieur pour venir en contact avec l'épaulement de la bouteille, sous l'effet du poids du lit superposé de bouteilles. Lors du retrait des bouteilles du lit superposé, cette partie 31 exerce un effort radial opposé, en direction de la bouteille, permettant d'assurer un décollement des saillies 12 de la paroi des bouteilles, entraînant une légère mais suffisante remontée de la plaque permettant un enlèvement aisé de la plaque.

Les fig. 6 et 7 illustrent une autre variante de réalisation d'un plateau intercalaire pour laquelle les coiffes 11 présentent une hauteur supérieure au col 3 d'une bouteille. Ainsi, lorsque les saillies 12 se trouvent en appui ou en butée sur l'épaulement 23 d'une bouteille, le cône fermé 15 s'étend, par sa base, à distance de l'embouchure 18 du col 3. Un tel plateau peut ainsi être utilisé pour des bouteilles vides et des bouteilles pleines sur lesquelles des bouchons ont été rapportés. Il est à noter que ce type de plateaux permet, également, d'éviter la souillure du volume interne de la bouteille, dans la mesure où le manchon de guidage 14 assure une étanchéité, par sa coopération, avec l'épaulement de la bouteille.

Tel que cela ressort de la fig. 7, chaque manchon 14 est pourvu, au droit des saillies 12, d'un rebord d'appui 34 s'étendant au niveau de la plaque et permettant d'augmenter la portée du culot 4 d'une bouteille. Ce rebord d'appui 34 peut être réalisé par une conformation en creux ménagée localement dans une partie de la paroi 12, de la saillie.

Les fig. 8 et 9 illustrent une variante de réalisation d'un plateau intercalaire conforme à l'invention, particulièrement adapté pour des bouteilles à cols courts ou pratiquement inexistants. Selon cette variante de réalisation, chaque coiffe 11 s'étend en retrait par rapport au plan de la plaque 1, de sorte que le cône fermé 15 de la coiffe s'étende dans un plan distant de la face inférieure 1₂. Cette plaque comporte, également, les saillies 5, de caractéristiques et de formes identiques à celles définies ci-dessus. Une telle variante permet de placer les bouteilles de deux lits adjacents de manière superposée, de sorte que l'axe général d'une bouteille se trouve sensiblement confondu avec l'axe général d'une coiffe 11. Les bossages 5 présentent, également, des parois souples ou déformables en écrasement et se trouvent disposés selon un quadrillage régulier, de manière à définir quatre à quatre un carré dont le centre est commun avec l'axe général d'une coiffe. De tels bossages permettent donc d'assurer la réception, le blocage et le centrage d'un culot d'une bouteille qui ne vient pas en contact avec la coiffe placée en vis-à-vis.

### POSSIBILITE D'APPLICATION INDUSTRIELLE :

L'invention trouve une application particulièrement avantageuse pour le conditionnement de bouteilles, vides ou pleines, devant être stockées, transportées ou présentées sur un lieu de commercialisation.

## Revendications

1. Plateau intercalaire pour le conditionnement de bouteilles en lits superposés, du type comprenant une plaque munie d'orifices (30) destinés au centrage des cols (3) d'un lit inférieur de bouteilles (8) et des bossages (5) s'étendant à partir de la face supérieure de la plaque pour assurer le centrage des culots (4) d'un lit superposé de bouteilles,
caractérisé en ce que chaque orifice de centrage (30) est délimité, d'une part, par au moins deux saillies (12) présentées par la plaque pour venir en appui sur l'épaulement (23) de la bouteille et, d'autre part, par une coiffe (11) d'une hauteur adaptée pour envelopper le col (3) de la bouteille, lorsque les saillies (12) se trouvent en appui sur l'épaulement de la bouteille.

2. Plateau selon la revendication 1, caractérisé en ce que chaque coiffe (11) présente une hauteur sensiblement égale à celle du col (3) de la bouteille et possède une élasticité longitudinale, de sorte que la coiffe (11) subisse une déformation élastique longitudinale pour assurer, à la fois, un contact de la coiffe avec le rebord externe du buvant (19) et un appui des saillies (12) sur l'épaulement de la bouteille.

3. Plateau selon la revendication 1, caractérise en ce que chaque saillie (12) est prolongée par une partie (31) d'anticoincement, déformable radialement et présentant un angle de dépouille (a) inférieur à celui (aᵢ) de l'épaulement (23) de la bouteille, de manière que cette partie se trouve déformée radialement pour venir en contact avec l'épaulement, sous l'effet du lit superposé de bouteilles, et exerce un effort radial opposé, lors du retrait du lit superposé de bouteilles, pour assurer le décollement des saillies de la paroi des bouteilles.

4. Plateau selon la revendicaiton 1 ou 3, caractérisé en ce que chaque saillie (12) est pourvue d'un trou d'aération (9) débouchant de part et d'autre de la plaque.

5. Plateau selon la revendication 1, 3 ou 4, caractérisé en ce que chaque saillie (12) est réalisée par une empreinte ménagée dans la plaque.

6. Plateau selon la revendication 1 ou 2, caractérisé en ce que chaque coiffe (11) comporte un cône fermé (15) prolongé par un manchon de guidage (14) raccordé à des engagements coniques (13) prolongeant les saillies (12).

7. Plateau selon la revendication 6, caractérisé en ce que chaque coiffe (11) comporte, au niveau du manchon de guidage (14), des amorces de rupture permettant de détacher la coiffe du plateau.

8. Plateau selon la revendication 1, caractérisé en ce que les coiffes (11) et/ou les saillies (12) sont rapportées sur la plaque.

9. Plateau selon la revendication 1, caractérisé en ce que les coiffes (11) et/ou les saillies (12) sont réalisées à partir de la plaque.

10. Plateau selon la revendication 1, caractérisé en ce que les coiffes (11) s'étendent en saillie par rapport à la face supérieure de la plaque et se trouvent disposées selon un quadrillage régulier, de manière à définir, quatre à quatre, un carré dont le centre est commun avec l'axe de symétrie d'une bouteille.

11. Plateau selon la revendication 1, caractérisé en ce que les coiffes (11) s'étendent en retrait par rapport au plan de la plaque et présentent un axe général sensiblement confondu avec celui de symétrie de la bouteille du lit superposé.

12. Plateau selon les revendications 1 et 11, caractérisé en ce que les bossages (5) présentent des parois déformables en écrasement et se trouvent disposés selon un quadrillage régulier, de manière à définir, quatre à quatre, un logement (2) pour le culot (4) d'une bouteille.

13. Plateau selon la revendication 12, caractérisé en ce que le manchon (14) comporte les bossages (5) déformables en écrasement et situés à la verticale des points de tangence du culot d'une bouteille, pour constituer des points de contact à la bouteille, lui conférant une stabilité.

14. Plateau selon les revendications 5 et 13, caractérisé en ce que chaque manchon (14) est pourvu, au droits des empreintes d'un rebord d'appui (34) s'étendant dans le plan de la plaque, pour augmenter la portée du culot d'une bouteille.

15. Plateau selon les revendications 1 et 11, caractérisé en ce que les coiffes (11) définissent, quatre à quatre, un carré dont le centre est commun à l'axe d'un bossage (5) présentant des parois déformables en écrasement.

## Patentansprüche

1. Zwischenwand zur Verpackung von Flaschen in übereinandergeschichteten Lagen, mit einer mit Öffnungen (30) zum Zentrieren der Hälse (3) einer unteren Lage von Flaschen (8) versehenen Platte und mit von der Oberseite der Platte aus verlaufenden Buckeln (5) zum Sicherstellen der Zentrierung der Böden (4) einer darüberliegenden Lage von Flaschen,
dadurch gekennzeichnet, daß
jede Zentrieröffnung (30) einerseits durch wenigstens zwei Vorsprünge (12) der Platte, die auf der Schulter (23) der Flasche zu liegen kommen, und andererseits durch eine Kappe (11) begrenzt ist, deren Höhe angepaßt ist, um den Hals (3) der Flasche zu umhüllen, wenn die Vorsprünge (12) auf der Schulter der Flasche aufliegen.

2. Zwischenwand nach Anspruch 1,
dadurch gekennzeichnet, daß
jede Kappe (11) eine im wesentlichen der Höhe des Halses (3) der Flasche entsprechende Höhe aufweist und longitudinale Elastizität besitzt, derart, daß die Kappe (11) longitudinal elastisch verformt wird, um gleichzeitig einen Kontakt der Kappe mit dem Außenrand der Flaschenöffnung (19) und ein Aufliegen der Vorsprünge (12) auf der Schulter der Flasche sicherzustellen.

3. Zwischenwand nach Anspruch 1,
dadurch gekennzeichnet, daß
jeder Vorsprung (12) durch einen radial verformbaren Klemmschutzbereich (31) verlängert ist, der einen kleineren Freiwinkel (a) als den (aᵢ) der Schulter (23) der Flasche aufweist, so daß dieser Bereich unter der Wirkung der darüberliegenden Lage von Flaschen verformt wird, um in Kontakt mit der Schulter zu kommen, und bei Entfernung der darüberliegenden Lage von Flaschen eine entgegengesetzte radiale Kraft ausübt, um die Ablösung der Vorsprünge von der Wand der Flaschen sicherzustellen.

4. Zwischenwand nach Anspruch 1 oder 3,
dadurch gekennzeichnet, daß
jeder Vorsprung (12) mit einem Belüftungsloch (9) versehen ist, das auf beiden Seiten der Platte mündet.

5. Zwischenwand nach Anspruch 1, 3 oder 4,
dadurch gekennzeichnet, daß
jeder Vorsprung (12) auf einer in der Platte angebrachten Vertiefung besteht.

6. Zwischenwand nach Anspruch 1 oder 2,
dadurch gekennzeichnet, daß
jede Kappe (11) eine geschlossene kegelige Hülse (15) aufweist, die durch eine Führungshülse (14) verlängert ist, die mit die Vorsprünge (12) verlängernden kegelförmigen Eingriffen (13) verbunden ist.

7. Zwischenwand nach Anspruch 6,
dadurch gekennzeichnet, daß
jede Kappe (11) in Höhe der Führungshülse (14) Sollbruchstellen aufweist, die es ermöglichen, die Kappe von der Zwischenwand zu lösen.

8. Zwischenwand nach Anspruch 1,
dadurch gekennzeichnet, daß
die Kappen (11) und/oder die Vorsprünge (12) an die Platte angesetzt sind.

9. Zwischenwand nach Anspruch 1,
dadurch gekennzeichnet, daß
die Kappen (11) und/oder die Vorsprünge (12) aus der Platte herausgebildet sind.

10. Zwischenwand nach Anspruch 1,
dadurch gekennzeichnet, daß
die Kappen (11) über die Oberseite der Platte hinausragen und in einem regelmäßigen Raster angeordnet sind, so daß sie jeweils zu viert ein Quadrat definieren, dessen Mittelpunkt der Symmetrieachse einer Flasche angehört.

11. Zwischenwand nach Anspruch 1,
dadurch gekennzeichnet, daß
die Kappen (11) hinter die Plattenebene zurückspringen und eine allgemeine Achse aufweisen, die im wesentlichen mit der Symmetrieachse der Flasche derdarüber- liegenden Lage zusammenfällt.

12. Zwischenwand nach Ansprüchen 1 und 11,
dadurch gekennzeichnet, daß
die Buckel (5) durch Eindrücken verformbare Wände aufweisen und in einem regelmäßigen Raster angeordnet sind, so daß sie jeweils zu viert eine Aussparung (2) für den Boden (4) einer Flasche definieren.

13. Zwischenwand nach Anspruch 12,
dadurch gekennzeichnet, daß
die Hülse (14) die durch Eindrücken verformbaren und vertikal über den Berührungspunkten des Bodens einer Flasche liegenden Buckel (5) umfaßt, um Kontaktpunkte mit der Flasche zu bilden, die ihr Stabilität verleihen.

14. Zwischenwand nach Ansprüchen 5 und 13,
dadurch gekennzeichnet, daß
jede Hülse (14) über den Vertiefungen mit einer Stützkante (34) versehen ist, die in der Ebene der Platte verläuft, um die Auflagefläche des Bodens einer Flasche zu vergrößern.

15. Zwischenwand nach Ansprüchen 1 und 11,
dadurch gekennzeichnet, daß
die Kappen (11) jeweils zu viert ein Quadrat definieren, dessen Mittelpunkt mit der Achse eines Buckels (5) mit durch Eindrücken verformbaren Wänden angehört.

## Claims

1. Separator for packaging bottles in superposed layers, of the type comprising a sheet provided with openings (30) for centering the necks (3) of a lower layer of bottles (8) and protrusions (5) extending from the upper face of the sheet to center the bottoms (4) of a superposed layer of bottles, characterized in that each centering opening (30) is defined, on the one hand, by at least two projections (12) presented by the sheet to abut on the shoulder (23) of the bottle and, on the other hand, by a cap (11) whose height is adapted to shroud the neck (3) of the bottle, when the projections (12) abut on the shoulder of the bottle.

2. Separator according to claim 1, characterized in that each cap (11) presents a height substantially equal to that of the neck (3) of the bottle and presents a longitudinal elasticity, with the result that the cap (11) undergoes a longitudinal elastic deformation to ensure both a contact of the cap with the outside of the edge (19) and an abutment of the projections (12) on the shoulder of the bottle.

3. Separator according to claim 1, characterized in that each projection (12) is extended by an anti- jamming part (31) radially deformable and presenting a relief angle (alpha) less than that (alpha,) of the shoulder (23) of the bottle, so that this part is radially deformed in order to come into contact with the shoulder, under the effect of the superposed layer of bottles, and exerts an opposite radial effort, upon withdrawal of the superposed layer of bottles, in order to ensure separation of the projections from the wall of the bottles.

4. Separator according to claim 1 or 3, characterized in that each projection (12) is provided with an aeration hole (9) Opening out on either side of the sheet.

5. Separator according to claim 1, 3 or 4, characterized in that each projection (12) is formed by an impression made in the sheet.

6. Separator according to claim 1 or 2, characterized in that each cap (11) comprises a closed cone (15) extended by a guiding sleeve (14) connected to conical elements (13) extending the projections (12).

7. Separator according to claim 6, characterized in that each cap (11) comprises, at the level of the guiding sleeve (14), incipient cracks allowing the cap to be detached from the separator.

8. Separator according to claim 1, characterized in that the caps (11) and/orthe projections (12) are added to the sheet.

9. Separator according to claim 1, characterized in that the caps (11) and/orthe projections (12) are formed from the sheet.

10. Separator according to claim 1, characterized in that the caps (11) extend in projection with respect to the upper face of the sheet and are disposed in a regular grid arrangement, so as to define, four by four, a square whose centre is common with the axis of symmetry of a bottle.

11. Separator according to claim 1, characterized in that the caps (11) extend in recess with respect to the plane of the sheet and present a general axis substantially merged with that of symmetry of the bottle of the superposed layer.

12. Separator according to claims 1 and 11, characterized in that the protrusions (5) present crushably deformable walls and are disposed in a regular grid arrangement, so as to define, four by four, a housing (2) for the bottom (4) of a bottle.

13. Separator according to claim 12, characterized in that the sleeve (14) comprises crushably deformable protrusions (5) located at the vertical of the points of tangency of the bottom of a bottle, in order to constitute points of contact with the bottle, giving it a stability.

14. Separator according to claims 5 and 13, characterized in that each sleeve (14) is provided, level with the impressions, with a raised edge for abutment (34) extending in the plane of the sheet, in order to increase the bearing surface of the bottom of a bottle.

15. Separator according to claims 1 and 11, characterized in that the caps (11) define, four by four, a square whose centre is common to the axis of a protrusion (5) presenting crushably deformable walls.
